# EUROPÄISCHE PATENTSCHRIFT

(11) **EP 0 206 146 B1**
(45) Veröffentlichungstag und Bekanntmachung des Hinweises auf die Patenterteilung: **15.03.1989**
(21) Anmeldenummer: 86108030.7
(22) Anmeldetag: 12.06.1986
(51) Int. Cl.: E04B 5/55

(54) **Ünterkonstruktion für Bauwerksverkleidungen**
Substructure for building claddings
Sous-structure pour revêtements de bâtiments

(30) Priorität: 26.06.1985 DE 3522803
(43) Veröffentlichungstag der Anmeldung: 30.12.1986
(73) Patentinhaber: HUNTER DOUGLAS INDUSTRIES B.V., NL-3071 WL Rotterdam (NL)
(72) Erfinder: Brinsa, Werner, D-6148 Heppenheim Sonderbach (DE)
(74) Vertreter: Cohausz & Florack Patentanwälte

(56) Entgegenhaltungen:
- EP-A- 0 004 603
- DE-A- 2 242 658
- DE-A- 3 049 346
- FR-A- 1 444 281
- GB-A- 1 336 726
- GB-A- 2 152 090

## Beschreibung

Die Erfindung bezieht sich auf eine Unterkonstruktion für eine an einem zu verkleidenden Bauwerk zu befestigenden Verkleidung, z. B. einer abhängenden Unterdecke, aus Verkleidungspaneelen, mit sich übereinander durchlaufend kreuzenden und mittels Kreuzverbindungen verbundenen Längs- und Querträgern, welche untereinander jeweils im Abstand voneinander angeordnet und als im Querschnitt jedenfalls außenseitig formgleiche oder nahezu formgleiche Profilschienen ausgebildet sind, wobei die oberen Profilschienen für die Verbindung mit dem Bauwerk und zur Halterung der unteren Profilschienen und die unteren Profilschienen zur Halterung der Verkleidungspaneele dienen.

Eine solche Unterkonstruktion ist für abhängende Unterdecken aus Fensterkassetten aus der DE-A-2 242 658 bekannt. Dabei weisen die als Klemmprofilschienen ausgebildeten Profilschienen auf ihren den Klemmschenkeln gegenüberliegenden Querschnittsenden jeweils einen hammerkopfartigen oder ähnlichen Umriß auf. Die Kreuzverbindungen sind einteilig U-förmig mit ungleich langen Schenkeln ausgebildet, wobei jeweils der lange Schenkel im oberen Bereich zwei gegensinnig ausgestanzte Noppen aufweist, die widerhakenartig auf den Klemmschenkeln der zugehörigen oben liegenden Klemmprofilschiene aufliegen, und die zugehörige unten liegende Klemmprofilschiene in einer ihrer Umrißform entsprechenden Aussparung gehalten ist, die über die beiden Schenkel und den Steg der Kreuzverbindung verläuft. Die Kreuzverbindung hat dadurch eine verhältnismäßig komplizierte Gestalt. Nachteilig ist ferner, daß die Kreuzverbindung nur von den Enden der notwendigerweise zum Teil sehr langen Klemmprofilschienen aus an die richtige Stelle durch Verschieben in Profillängsrichtung gebracht werden kann, was einen unbefriedigenden Montage- und Demontageaufwand mit sich bringt. Außerdem ist es erforderlich, daß die beiden Schenkel der U-förmigen Kreuzverbindung im wesentlichen parallel zueinander verlaufen, da sich sonst die Kreuzverbindung auf dem Oberteil der Klemmprofilschiene verkantet und nicht mehr längsverschiebbar ist. Da die Kreuzverbindung jedoch aus möglichst dünnem Flachmaterial hergestellt sein soll und sich seine Schenkel daher leicht gegeneinander verbiegen, wird die Montage und Demontage zusätzlich beeinträchtigt. Die Befestigung an der Bauwerksdecke erfolgt mit Abhängern, welche in die oberen Klemmprofilschienen im Abstand durchsetzende Öffnungen eingehängt sind.

Bei der aus der GB-A-870 849 bekannten Unterkonstruktion bestehen die Kreuzverbindungen aus Klammern, welche mit ihren Schenkeln die oberen Profilschienen über ihre gesamte Höhe durchsetzen und mit unten aus der oberen Profilschiene herausragenden Schenkelenden die untere Profilschiene haltend umgreifen. Die Bauwerksverbindungen bestehen aus davon unterschiedlichen Befestigungswinkeln, welche auf die obere Profilschiene aufzuschieben sind. Dadurch wird der Materialaufwand verhältnismäßig groß und Montage und Demontage schwierig.

Bei dem Lösungsvorschlag gemäß der DE-A-2652481 bestehen die Längs- und Querträger einer Unterkonstruktion für abhängende Unterdecken aus nach oben offenen und im Querschitt im wesentlichen U-förmigen Profilschienen, dessen nach oben weisende Schenkel an ihren oberen Rändern nach unten umgebogen sind. Die Querverbindungen bestehen aus zwei baugleichen Verbindungselementen, welche im Einbauzustand die umgebogenen Ränder der Profilschenkel der unteren Profilschienen untergreifen und mit ihrem oberen Ende an die Profilschenkel der oberen Profilschienen hakenartig angehängt sind. Die Bauwerksverbindungen bestehen in Abhängern, welche mit ihren unteren Enden die umgebogenen Ränder der hochstehenden Schenkelprofile der oberen Profilschienen untergreifen. Bei Verwendung von vergleichsweise dünnem Material für die Herstellung der Profilschienen ist diese Konstruktion verhältnismäßig wenig tragfähig, weil sich die Profilschenkel leicht nach außen umbiegen. Wird stärkeres Material für die Profilschienen verwendet, wird die Konstruktion selbst schwer und teuer.

Aufgabe der vorliegenden Erfindung ist es, eine Unterkonstruktion der gattungsgemäßen Art so weiterzubilden, daß ihre Montage und Demontage erleichtert ist und wenige einfache, sicher zu verbauende Bauteile bei großer Stabilität Einsatz finden.

Diese Aufgabe wird erfindungsgemäß bei einer Unterkonstruktion der gattungsgemäßen Art im wesentlichen dadurch gelöst, daß für die Kreuzverbindungen zwischen den oberen und unteren Profilschienen und die Bauwerksverbindungen der oberen Profilschienen ein Verbindungssystem aus einer Anzahl von Klammern und Befestigungsmitteln vorgesehen ist, daß die Klammern so ausgebildet sind, daß sie wahlweise eine obere Profilschiene oder eine untere Profilschiene jede für sich haltend umgreifen, daß jede Klammer mit jedem der verschiedenen Befestigungsmittel zu verbinden ist, daß wenigstens eine Sorte von Befestigungsmitteln so geformt ist, daß das jeweilige Befestigungsmittel an eine obere Befestigungsschiene diese übergreifend anhängbar ist und daß wenigstens eine zweite Sorte von Befestigungsmitteln so ausgebildet ist, daß jeweils das weitere Befestigungsmittel an dem Bauwerk befestigbar ist.

Hierdurch ist es möglich, sowohl für die Kreuzverbindungen als auch für die Bauwerksverbindungen gleiche Klammern zu verwenden, welche jeweils die unteren bzw. die oberen Profilschienen sicher umgreifen. Auch die Befestigungsmittel können ganz oder weitgehend miteinander gleich sein, so daß bei verhältnismäßig einfacher Gestalt der Kreuzverbindungen und Bauwerksverbindungen eine einfache und sichere Montage bei geringem Fertigungsaufwand möglich ist. Die Kreuzverbindungen und Bauwerksverbindungen sind zu diesem Zweck jeweils zweiteilig. Die Querverbindungen können einfach auf die obere Profilschiene an derjenigen Stelle, wo sie benötigt werden, angehängt werden, so daß eine Längsverschiebung über größere Strecken und insbesondere ein Einfädeln über die Profillänge entfällt. Vorzugsweise übergreifen sie dabei die Profilschienen auf ihrer Oberseite formschlüssig. Dadurch ist auch ein ungewolltes Verdrehen und Lösen ihrer Verankerung mit den Profilschienen unmöglich. Dadurch, daß die Querverbindungen die Profilschienen vorzugsweise mit Minimaltoleranz passend übergreifen, haben die Kreuzverbindungen einen einwandfreien Sitz an Ort und Stelle. In der Konstruktion sind die Kreuzverbindungen selbstsichernd eingespannt. Dadurch, daß die Klammern die untere und obere Profilschiene, vorzugsweise klemmend, übergreift und z. B. an deren unteren Rändern untergreift, werden die Klemmschienen nicht nur getragen, sondern auch noch, falls sie als Klemmprofile ausgebildet sind, deren Klemmfunktion zur Verbesserung der Halterung der daran anzubringenden Verkleidungspaneele verbessert. Die Klemmschienen können einfach in die Klammern eingedrückt bzw. eingeclipst werden, so daß auch hier ein Verschieben über längere Strecken in Profillängsrichtung, um die Klammern an die richtige Stelle zu setzen, entbehrlich ist. Hierdurch wird die Montage zusätzlich wesentlich erleichtert und die Montagezeit verkürzt. Handelt es sich um eine Unterkonstruktion für Unterdecken, bedarf es keiner besonderen Sicherung gegen Verschieben der Profilschienen in deren Längsrichtung. Eine solche wird jedoch zweckmäßigerweise durch den die obere Profilschiene übergreifenden Teil der Kreuzverbindungen und/oder die unteren Profilschienen übergreifenden Klammern zusätzlich gewährleistet, indem diese jeweils nicht nur einen Formschluß, sondern auch einen Kraftschluß herstellen. Bei einer vorteilhaften Ausgestaltung der Erfindung weisen die Klammern zwei die obere Profilschiene oder die untere Profilschiene jeweils für sich, vorzugsweise klemmend, übergreifende, beim Einführen der jeweiligen Profilschiene seitlich elastisch ausweichende und bei vollständiger Aufnahme in der Klammer die jeweilige Profilschiene, z. B. an ihren unteren Rändern, untergreifende Schenkel auf.

Wenn gemäß einem weiteren Erfindungsmerkmal jede Klammer mit jedem der Befestigungsmittel lösbar zu verbinden ist, können die Klammern jeweils wahlweise für das eine oder andere Befestigungsmittel verwendet werden.

Für eine einfache Verbindung mit einer Klammer weisen die Befestigungsmittel vorzugsweise einen einzelnen Schlitz oder mehrere parallele Schlitze auf und die Klammer besteht aus einem Mittelsteg mit zwei Schenkeln mit freien Enden und ist so geformt, daß wenigstens einer der Schenkel für die Verbindung mit dem Befestigungsmittel derart durch einen Schlitz führbar ist, daß sich der Mittelsteg der Klammer auf dem Befestigungsmittel neben dem Schlitz abstützt. Auf diese Weise braucht die jeweilige Klammer nur von oben in den entsprechenden Schlitz bzw. die entsprechenden Schlitze eingehängt zu werden, ohne daß es in diesem Fall einer weiteren Befestigung der Klammer an dem Befestigungsmittel bedarf, wenn die Unterkonstruktion beispielsweise für eine abhängende Unterdecke eingesetzt wird und keine Querkräfte auf die Klammer einwirken.

Die Kreuzverbindungen weisen vorzugsweise einen Winkel auf, dessen einer Schenkel eine der Form der Oberseite der oberen Profilschiene entsprechende und diese übergreifende Abwinklung aufweist und deren anderer- im Einbauzustand im wesentlichen horizontaler - Schenkel den Schlitz bzw. die Schlitze aufweist. Es handelt sich dabei um ein einfaches aus Flachmaterial herstellbares Bauteil.

Die Befestigungsmittel der Bauwerksverbindungen können, falls sie nicht mit den Befestigungsmitteln der Kreuzverbindungen identisch sind, wenigstens ein flaches und ein winkliges Befestigungsmittel aufweisen, wobei das flache Befestigungsmittel und der - im Einbauzustand im wesentlichen horizontale - Schenkel des winkligen Befestigungsmittels den Schlitz bzw. die Schlitze aufweisen.

Soll die jeweilige Klammer dauerhaft mit dem jeweiligen Befestigungsmittel verbunden werden, was zweckmäßig ist, wenn auch Querkräfte aufgenommen werden sollen, so kann dies beispielsweise durch stauchende Stanzbefestigung und/ oder durch Punktschweißung zur Schaffung eines kraftschlüssig verbundenen Montageelements geschehen.

Die Montage wird dadurch vereinfacht, wenn der Schlitz bzw. die Schlitze im wesentlichen parallel zu den Seitenrändern des einen - im Einbauzustand im wesentlichten horizontalen - Schenkels der winkligen Befestigungsmitel bzw. des flachen Befestigungsmittels und parallel zueinander verlaufen, da dadurch zwangsläufig die richtige Ausrichtung der Profilschienen zueinander erfolgt.

Dabei erhält man die erforderliche Abstützung vorteilhafterweise dadurch, daß die Klammer den zwischen den Schlitzen befindlichen Materialbereich des horizontalen Schenkels des winkligen Befestigungsmittels bzw. des flachen Befestigungsmittels mit dem, vorzugsweise im wesentlichen flachen, Mittelsteg übergreift.

Eine vorübergehende Festlegung der Klammern an dem jeweiligen Befestigungsmittel, die auch an Ort und Stelle leicht ausführbar ist, kann gemäß einem weiteren Vorschlag der Erfindung dadurch geschehen, daß an den Außenrändern der Schlitze über den Mittelsteg der in die Schlitze eingesetzten Klammer umbiegbare Lappen vorgesehen, vorzugsweise einstückig mit dem horizontalen Schenkel der winkligen Befestigungsmittel oder mit dem flachen Befestigungsmittel ausgebildet, sind. Dadurch können die Lappen beim Ausstanzen der Schlitze einfach stehengelassen werden.

Zur sicheren Halterung der Profilschienen durch die Klammern bei geringem Fertigungsaufwand wird gemäß einem weiteren Erfindungsmerkmal vorgeschlagen, daß die Schenkel der Klammern mindestens eine nach innen weisende Abwinklung, vorzugsweise zwei nach innen einander zugekehrte Abwinklungen für das Untergreifen der Klemmprofilschienen, vorzugsweise an deren unteren Rändern, aufweist bzw. aufweisen.

Wenn das flache Befestigungsmittel und der im Einbauzustand im wesentlichen horizontale Schenkel der winkligen Befestigungsmittel formgleich oder nahezu formgleich ausgebildet sind, ist eine einfache Fertigung mit Folgewerkzeugen möglich.

Das flache Befestigungsmittel und/oder der im Einbauzustand im wesentlichen vertikale Schenkel des winkligen Befestigungsmittels der Bauwerksverbindungen haben vorzugsweise Löcher und/oder Schlitze für den Durchtritt von Befestigungselementen, wie Schrauben, Nägel, Abhängern od. dgl.

Die Klammern können zur Erfüllung ihres Zwecks insbesondere aus federelastischem Material, z. B. Federstahl bestehen. Die winkligen Befestigungsmittel der Kreuzverbindungen und der Bauwerksverbindungen sowie das flache Befestigungsmittel der Bauwerksverbindung sind vorzugsweise aus Flachmaterial gestanzt und/ oder geformt.

Mit der Erfindung wird ferner vorgeschlagen, daß die oberen und/oder unteren Profilschienen als Klemmprofilschienen ausgebildet sind, indem sie einen oberen im wesentlichen ebenen Verbindungssteg und an dessen gegenüberliegenden Rändern zwei schräg nach unten außen abgewinkelte Profilschenkel aufweisen, welche ihrerseits nach innen zur Bildung von sich aneinander abstützenden Klemm- und Auflageschultern für die Haltemittel der Ränder der Verkleidungspaneele abgewinkelt sind. Wird eine solche Klemmprofilschiene in eine der Klammern der oben geschilderten Art, die zunächst im wesentlichen parallele Schenkel aufweist, eingeclipst, so passen sich die Schenkel der Klammern an die Schräge der Profilschenkel der Klemmprofilschienen durch Aufspreizen nach außen an und üben eine Klemmwirkung auf die Profilschenkel und damit auf die sich aneinander abstützenden Klemm- und Auflageschultern aus, die damit zu einer noch sichereren Halterung der Verkleidungspaneele beitragen. Die Klammern üben dadurch also nicht nur Haltefunktion für die Klemmprofilschienen aus, sondern sorgen zusätzlich auch noch für eine Verbesserung ihrer Klemmwirkung. Es kann dann von Vorteil sein, einzelne ohnehin vorhandene Klammern auch noch zwischen den Kreuzungspunkten der unteren Klemmprofilschienen aufzusetzen, wenn dort eine zusätzliche Klemmfunktion erzeugt werden soll.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung. Dabei bilden alle beschriebenen und/ oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigt :
Fig. 1 in Schrägansicht einen Ausschnitt einer die Erfindung aufweisenden Unterkonstruktion für eine abhängende Unterdecke (ohne Abhänger und ohne Verkleidungspaneele),
Fig. 2a und 2b eine erfindungsgemäße Kreuzverbindung, bestehend aus einem winkligen Befestigungsmittel und einer Klammer,
Fig. 3a und 3b ein winkliges Befestigungsmittel als Bauwerksverbindung, z. B. zu einer horizontal zu verkleidenden Gebäudedecke bzw. einer vertikalen Gebäudewand mit zugehöriger Klammer zum Anclipsen an den oberen Profilschienen, und
Fig. 4a und 4b ein flaches Befestigungsmittel als Bauwerksverbindung, z. B. zu einer horizontal zu verkleidenden Gebäudedecke mit zugehöriger Klammer zum Anclipsen an den oberen Profilschienen nach der Erfindung.

Die Unterkonstruktion gemäß Fig. 1 ist für eine an einer zu verkleidenden Gebäudedecke abhängende Unterdecke aus (nicht dargestellten) Verkleidungspaneelen bestimmt. Bei Anwendung der Erfindung auf eine Wand- oder Fassadenverkleidung sind daher die Begriffe « oben und « unten entsprechend zu ändern. Die Unterkonstruktion weist sich übereinander durchlaufend kreuzende Längsträger 2 und Querträger 3 auf, welche an ihren Kreuzungspunkten mittels Kreuzverbindungen 1 miteinander verbunden sind. Die Längs- und Querträger 2, 3 sind jeweils im Abstand voneinander unterhalb der zu verkleidenden Gebäudedecke aufgehängt. Die Längs- und Querträger 2, 3 sind als zumindest außen formgleiche oder nahezu formgleiche Profilschienen O (obere Profilschienen) und U (untere Profilschienen) ausgebildet, wie sie an sich bekannt sind. Die Profilschienen C und U sind als Klemmprofilschienen ausgebildet und haben jeweils einen oberen im wesentlichen ebenen Verbindungssteg 23 und an dessen gegenüberliegenden Längsrändern zwei schräg nach unten außen abgewinkelte Profilschenkel 24, welche ihrerseits nach innen zur Bildung von sich aneinander abstützenden Klemm- und Auflageschultern 25 für die Haltemittel der Ränder der Verkleidungspaneele zweifach abgewinkelt sind. Dadurch können die Verkleidungspaneele mit ihren mit Haltemitteln ausgestatteten aufgebogenen Rändern von unten in die unteren Profilschienen U eingeklemmt werden ; dementsprechend sind auch die Abstände der unteren Profilschienen U voneinander gewählt. Die oberen Profilschienen 0 dienen der Verbindung mit dem Bauwerk, also im dargestellten Fall der Gebäudedecke und - über die Kreuzverbindungen 1 - zur Halterung der unteren Profilschienen U und die unteren Profilschienen U dienen zur Halterung der Verkleidungspaneele.

Die Kreuzverbindungen 1 weisen ein winkliges Befestigungsmittel 4 und eine Klammer 5 auf. Der eine nach oben weisende Schenkel 6 des Winkels 4 hat eine an die Form der Oberseite der oberen Profilschiene 0 angepaßte Abwinklung 7. Die mit Minimaltoleranz passende obere Form von Abwinklung 7 und Profilschiene 0 ermöglicht einen sicheren Sitz bei genauer Ausrichtbarkeit der hintereinander liegenden Kreuzungspunkte durch die Längsverschieblichkeit der Kreuzverbindungen 1. An dem anderen - im Einbauzustand im wesentlichen-horizontalen - Schenkel 8 des Winkels 4 sind Mittel zum Einhängen der Klammer 5 in Form von zwei zueinander und zu den Seitenrändern des Winkels 4 im wesentlichen parallelen Schlitzen 10 vorgesehen, welche zwischen sich einen Materialbereich 11 einschließen, wie man am besten aus Fig. 2a ersehen kann. Die Schlitze 10 haben einen Abstand voneinander, welcher etwa dem Abstand der - im Einbauzustand nach unten weisenden - Schenkel 9 der Klammer 5 entsprechen, so daß die Klammer 5 bei im Ausgangszustand im wesentlichen parallelen Schenkeln 9 von oben in die Schlitze 10 eingehängt werden kann, bis der die Schenkel 9 verbindende im wesentlichen ebene Mittelsteg 12 auf dem Materialbereich 11 zur Auflage kommt und sich dort abstützt. Zur vorübergehenden Festlegung der Klammer 5 an dem horizontalen Schenkel 8 des Winkels 4 können Lappen 16 gemäß Fig. 1 nach innen umgebogen werden, um den Mittelsteg 12 der Klammer 5 teilweise zu übergreifen und an dem Materialbereich 11 zu halten. Die Lappen 16 stehen zunächst, wie aus Fig.2a ersichtlich, von den Außenrändern 15 der Schlitze 10 nach oben ab und sind einstückig mit dem horizontalen Schenkel 8 ausgebildet. Im Einbauzustand umgreifen die beiden Schenkel 9 der Klammer 5 die jeweilige untere Profilschiene U und erhöhen deren Klemmkraft. Außerdem untergreifen die Schenkel 9 mit an ihren unteren Enden vorgesehenen Abwinklungen 13 die unteren Ränder 14 der jeweiligen unteren Profilschiene U, so daß diese von der Klammer 5 getragen wird. Aufgrund dieser Ausgestaltung können die Kreuzver bindungen 1 einschließlich der Klammern 5 zunächst in den erforderlichen Abständen an die obere Profilschiene 0 angehängt werden, wonach von unten das Einclipsen der unteren Profilschiene U in die Klammern 5 der Kreuzverbindungen 1 erfolgt.

Die Mittel zum Aufhängen der Unterkonstruktion mit ihren Längsträgern 2 und Querträgern 3, welche an den oberen Profilschienen 0 angreifen, bestehen aus einer mit der ersten Klammer 5 formgleichen Klammer 17, welche, da die oberen Profilschienen 0 mit den unteren Profilschienen U jedenfalls außen formgleich oder nahezu formgleich sind, demzufolge auch auf die oberen Profilschienen 0 aufklemmbar ist und ein flaches Befestigungsmittel 18 bzw. ein winkliges Befestigungsmittel 19 an der jeweiligen oberen Profilschiene 0 hält. Dabei durchgreifen die Schenkel 9 der Klammer 17 entsprechend den Fig. 3a und 3b wiederum zwei zueinander und zu den Randkanten des winkligen Befestigungsmittels 19 verlaufende Schlitze 10 und die Klammer 17 kann durch Umbiegen entsprechender Lappen 16 an den Außenrändern 15 der Schlitze 10, welche den Mittelsteg 12 der Klammer 17 übergreifen, an dem im Einbauzustand im wesentlichen horizontalen Schenkel ⁻20 des winkligen Befestigungsmittels 19 festgelegt werden. Fig. 1 zeigt, wie ein derartiges winkliges Befestigungsmittel 19 auf die obere Profilschiene 0 aufgeclipst werden kann, wodurch der Schenkel 21 von der oberen Profilschiene 0 im wesentlichen senkrecht nach oben ragt und Löcher bzw. Schlitze 22 aufweist, um Befsstigungselemente, wie Schrauben 26 zur Befestigung an einer vertikalen Wand oder zum Aufhängen eines Abhängers hindurchführen zu können.

Statt eines winkligen Befestigungsmittels 19 kann auch ein flaches Befestigungsmittel 18 vorgesehen sein, welches beispielsweise im wesentlichen formgleich mit dem horizontalen Schenkel 8 des Winkels 4 der Kreuzverbindung 1 bzw. dem horizontalen Schenkel 20 des winkligen Befestigungsmittels 19 ist, abgesehen von zusätzlichen Löchern oder Schlitzen 22. Das flache Befestigungsmittel 18 kann aber auch die vereinfachte Form gemäß Fig.4a haben, bei welcher lediglich ein Schlitz 10 für den Durchtritt eines Schenkels 9 der Klammer 17 vorgesehen ist, während der andere Schenkel 9 an dem benachbarten Außenrand des flachen Befestigungsmittels 18 anliegt und der die Schenkel 9 verbindende ebene Mittelsteg 12 in einen vertieften Materialbereich 27 zwischen dem Schlitz 10 und dem benachbarten Rand zu liegen kommt, so daß die Oberseite des Mittelsteges 12 mit der Oberseite des flachen Befestigungsmittels 18, wie aus Fig. 1 ersichtlich, fluchtet. Das in dem Bereich neben dem Schlitz 10 des flachen Befestigungsmittels 18 vorgesehene Loch 22 dient der Aufnahme eines Abhängers von der horizontalen Gebäudedecke, einem anderen Befestigungselement zur unmittelbaren Befestigung an der Gebäudedecke oder zur unmittelbaren Befestigung der Unterkonstruktion an einer Wand zur Ausbildung vertikaler Wandverkleidungen.

Ersichtlich können die wesentlichen Teile der erfindungsgemäßen Unterkonstruktion aus Metallblech bestehen und aus diesem gestanzt bzw. geformt sein. Da die Längsträger 2 und Querträger 3 als formgleiche Klemmprofilschienen 0, U ausgebildet sind, sowohl für die Kreuzverbindungen 1 als auch für die Festlegung der flachen und winkligen Befestigungsmitteln 18, 19 durch Aufclipsen auf die oberen Profilschienen 0 formgleiche Klammern 5 bzw. 17 eingesetzt werden und schließlich auch die horizontalen Schenkel 8 bzw. 20 und ggf. auch das flache Befestigungsmittel 18 formgleich sein können, ist eine sehr rationelle Herstellung der Unterkonstruktion möglich. Außerdem ist die Montage und Demontage wesentlich dadurch erleichtert, daß die Kreuzverbindungen 1 und die Aufhängemittel nicht über wesentliche Teillängen der Längsträger 2 bzw. Querträger 3 auf diese aufgeschoben werden müssen, sondern an Ort und Stelle angeclipst werden können. Da die Montagezeit einen wesentlichen Faktor für die Kosten derartiger Unterdecken oder Wandverkleidungen darstellt, kann diese dadurch insgesamt wirtschaftlicher zur Verfügung gestellt werden.

Bezugszeichenliste:
1 Kreuzverbindungen
2 Längsträger
3 Querträger
4 Winkel, Befestigungsmittel
5 erste Klammer
6 aufrechter Schenkel
7 Abwinklung
8 horizontaler Schenkel
9 Schenkel
10 Schlitze
11 Materialbereich
12 Mittelsteg
13 Abwinklung
14 untere Ränder
15 Außenränder
16 Lappen
17 weitere Klammer
18 flaches Befestigungsmittel
19 winkliges Befestigungsmittel
20 horizontaler Schenkel
21 vertikaler Schenkel
22 Löcher oder Schlitze
23 Verbindungssteg
24 Profilschenkel
25 Klemm- oder Auflageschultern
26 Schrauben
27 Materialbereich

## Patentansprüche

1. Unterkonstruktion für eine an einem zu verkleidenden Bauwerk zu befestigende Verkleidung, z. B. eine abhängende Unterdecke, aus Verkleidungspaneelen, mit sich übereinander durchlaufend kreuzenden und mittels Kreuzverbindung (1) verbundenen Längs- und Querträgern (2, 3), welche untereinander jeweils im Abstand voneinander angeordnet und als im Querschnitt jedenfalls außenseitig formgleiche oder nahezu formgleiche Profilschienen (0, U) ausgebildet sind, wobei die oberen Profilschienen (0) für die Verbindung mit dem Bauwerk und zur Halterung der unteren Profilschiene (U) und die unteren Profilschienen (U) zur Halterung der Verkleidungspaneele dienen, dadurch gekennzeichnet, daß für die Kreuzverbindungen (1) zwischen den oberen und unteren Profilschienen (0, U) und die Bauwerksverbindungen (17, 18, 19) der oberen Profilschienen (0) ein Verbindungssystem aus einer Anzahl von Klammern (5, 17) und' Befestigungsmitteln (4, 18, 19) vorgesehen ist, daß die Klammern (5, 17) so ausgebildet sind, daß sie wahlweise eine obere Profilschiene (0) oder eine untere Profilschiene (U) jede für sich haltend umgreifen, daß jede Klammer (5, 17) mit jedem der verschiedenen Befestigungsmittel (4, 18, 19) zu verbinden ist, daß wenigstens eine Sorte von Befestigungsmitteln (4) so geformt ist, daß das jeweilige Befestigungsmittel (4) an eine obere Profilschiene (0) diese übergreifend anhängbar ist und daß wenigstens eine zweite Sorte von Befestigungsmitteln (18, 19) so ausgebildet ist, daß das jeweilige weitere Befestigungsmittel (18, 19) an dem Bauwerk befestigbar ist.

2. Unterkonstruktion nach Anspruch 1, dadur ekennzeichnet, daß die Klammern (5, 17) zwei die obere Profilschiene (0) oder die untere Profilschiene (U) jewe-Usfür sich, vorzugsweise klemmend, übergreifende, beim Einführen der jeweiligen Profilschienen (0, U) seitlich elastisch ausweichende und bei vollständiger Aufnahme in der Klammer (5, 17) die jeweilige Profilschiene (0, U), z. B. an ihren unteren Rändern (14), untergreifende Schenkel (9) aufweist.

3. Unterkonstruktion nach Anspruch 1 oder 2, dadurch gekennzeichnet, daß jede Klammer (5, 17) mit jedem der Befestigungsmittel (4, 18, 19) lösbar zu verbinden ist.

4. Unterkonstruktion nach einem der Ansprüche 1 bis 3, dadurch gekennzeichnet, daß für die Verbindung mit einer Klammer (5, 17) die Befestigungsmittel (4, 18, 19) einen einzelnen Schlitz (10) oder mehrere parallele Schlitze (10) aufweisen und die Klammer (5, 17) aus einem Mittelsteg (12) mit zwei Schenkeln (9) mit freien Enden besteht und so geformt ist, daß wenigstens einer der Schenkel (9) für die Verbindung mit dem Befestigungsmittel (4, 18, 19) derart durch einen Schlitz (10) führbar ist, daß sich der Mittelsteg (12) der Klammer (5,17) auf dem Befestigungsmittel (4, 18, 19) neben dem Schlitz (10) abstützt.

5. Unterkonstruktion nach einem der Ansprüche 1 bis 4, dadurch gekennzeichnet, daß die Befestigungsmittel (4) der Kreuzverbindungen (1) einen Winkel aufweisen, dessen einer Schenkel (6) eine der Form der Oberseite der oberen Profitschiene (0) entsprechende und diese übergreifende Abwinklung (7) aufweist und dessen anderer - im Einbauzustand im wesentlichen horizontaler - Schenkel (8) den Schlitz (10) bzw. die Schlitze (10) aufweist.

6. Unterkonstruktion nach einem der Ansprüche 1 bis 5, dadurch gekennzeichnet, daß die Befestigungsmittel (18, 19) der Bauwerksverbindungen (17, 18, 19) wenigstens ein flaches und ein winkliges Befestigungsmittel (18, 19) aufweisen, wobei das flache Befestigungsmittel (18) und der - im Einbauzustand im wesentlichen horizontale - Schenkel (20) des winkligen Befestigungsmittels (19) den Schlitz (10) bzw. die Schlitze (10) aufweisen.

7. Unterkonstruktion nach einem der Ansprüche 1 bis 6, dadurch gekennzeichnet, daß die Klammer (5,17) mit dem jeweiligen Befestigungsmittel (4, 18, 19) zu einem Montageelement kraftschlüssig verbunden ist, beispielsweise durch stauchende Stanzbefestigung und/oder durch Punktschweißung.

8. Unterkonstruktion nach einem der Ansprüche 4 bis 7, dadurch gekennzeichnet, daß an den Außenrändern (15) der Schlitze (10) über den Mittelsteg (12) der in die Schlitze (10) eingesetzten Klammer (5,17) umbiegbare Lappen (16) vorgesehen, vorzugsweise einstückig mit dem horizontalen Schenkel (8, 20) ausgebildet, sind.

9. Unterkonstruktion nach einem der Ansprüche 1 bis 8, dadurch gekennzeichnet, daß die Profilschienen (O, U) wahlweise einen oberen im wesentlichen ebenen Verbindungssteg (23) und an dessen gegenüberliegenden Rändern zwei schräg nach unten außen abgewinkelte Profilschenkel (24) aufweisen, welche ihrerseits nach innen zur Bildung von sich aneinander abstützenden Klemm- und Auflageschultern (25) für die Haltemittel der Ränder der Verkleidungspaneele abgewinkelt sind.

## Claims

1. A substructure for a cladding, for example, a suspended ceiling comprising cladding panels, for attachment to a building to be clad, the substructure comprising longitudinal beams (2) and transverse beams (3), continuously intersecting above one another and interconnected by a cross connection (1), which are disposed spaced out from one another and take the form of sectional rails (0, U) of identical or substantially identical cross-sectional shape at least on the outside, the upper sectional rails (0) serving for connection to the building and the retention of the lower sectional rails (U), while the lower sectional rails (U) serve for the retention of the cladding panels, characterized in that a connecting system comprising a number of clamps (5,17) and attaching means (4,18,19) is provided for the cross connection (1) between the upper and lower sectional rails (0, U) and the building connections (17, 18, 19) of the upper sectional rails (O) ; the clamps (5, 17) are so constructed that they optionally engage around and retain individually an upper sectional rail (O) or a lower sectional rail (U) ; each clamp (5, 17) is so connected to each of the various attaching means (4, 18, 19) that at least one kind of attaching means (4) is so shaped that each particular attaching means (4) can be appended to and engage over an upper sectional rail (0) ; and at least a second kind of attaching means (18,19) is so constructed that each particular attaching means (18, 19) can be attached to the building.

2. A substructure according to claim 1, characterized in that the clamps (5,17) have two arms (9) which engage over and preferably clamp individually the upper sectional rail (0) or the lower sectional rail (U), yield resiliently laterally when the particular sectional rails (0, U) are introduced, and when completely received in the clamp (5,17) engage under the particular sectional rail (0, U), for example, at their lower edges (14).

3. A substructure according to claims 1 or 2, characterized in that each clamp (5, 17) is releasably connected to each of the attaching means (4, 18, 19).

4. A substructure according to any of claims 1 to 3, characterized in that for the connection to a clamp (5, 17) the attaching means (4, 18, 19) are formed with one slot (10) or a number of parallel slots (10), and the clamps (5, 17) comprise a central web (12) having two arms (9) having free ends and are so shaped that at least one of the arms (9) for the connection to an attaching means (4, 18, 19) can be so guided through a slot (10) that the central web (12) of the clamp (5, 17) bears against the attaching means (4, 18, 19) alongside the slot (10).

5. A substructure according to any of claims 1 to 4, characterized in that the attaching means (4) of the cross connection (1) have an angle, one (6) of whose arms has a bent portion (7) matching the shape of the top side of the upper sectional rail (0), over which it engages, its other arm (8), which is substantially horizontal in the incorporated state, being formed with the slot (10) or slots (10).

6. A substructure according to any of claims 1 to 5, characterized in that the attaching means (18, 19) of the building connections (17, 18, 19) have at least one flat and one angular attaching means (18, 19), the flat attaching means (18) and the arm (20), substantially horizontal in the incorporated state, of the angular attaching means (19) being formed with the slot (10) or slots (10).

7. A substructure according to any of claims 1 to 6, characterized in that the clamps (5, 17) are non-positively connected, for example, by upsetting punching attachment and/or spot welding to the particular attaching means (4, 18, 19), to form an assembly element.

8. A substructure according to any of claims 4 to 7, characterized in that flaps (16), preferably constructed unitarily with the horizontal arm (8, 20), which can be bent over the central web (12) of the clamps (5, 17) inserted in the slots (10) are provided at the outer edges of the slots (10).

9. A substructure according to any of claims 1 to 8, characterized in that the sectional rails (O, U) optionally have an upper, substantially flat connecting web (23) and at its opposite edges two sectional arms (24) which are bent obliquely downwards and outwards and also inwards to form clamping and bearing shoulders (25) bearing against one another for the retaining means of the edges of the cladding panels.

## Revendications

1. Infrastructure pour un revêtement en panneaux de revêtement à fixer sur une construction à recouvrir, par exemple un sous-plafond suspendu, avec des longerons longitudinaux et transversaux (2, 3) continus se croisant les uns au-dessus des autres et reliés par une liaison croisée (1), qui sont disposés les uns sous les autres respectivement à distance les uns des autres et sont formés de rails profilés (0, U) dans tous les cas de même forme ou sensiblement de même forme extérieurement en section transversale, les rails profilés supérieurs (0) servant pour la liaison avec la construction et pour le support des rails profilés inférieurs (U), et les rails profilés inférieurs (U) servant au support des panneaux de revêtement, caractérisée par le fait qu'un système de liaison constitué d'une pluralité de pinces (5, 17) et d'organes de fixation (4, 18, 19) est prévu pour les liaisons croisées (1) entre les raits'profitës supérieurs et inférieurs (0, U) et les liaisons à la construction (17, 18, 19) des rails profilés supérieurs (O), que les pinces (5, 17) sont formées de telle manière qu'elles entourent au choix un rail profilé supérieur (0) ou un rail profilé inférieur (U) en le tenant chacun séparément, que chaque pince (5, 17) peut être reliée à chacun des divers organes de fixation (4, 18, 19), qu'au moins une sorte d'organes de fixation (4) est formée de telle manière que l'organe de fixation (4) respectif peut être suspendu à un rail profilé supérieur (0) en le chevauchant et qu'au moins une deuxième sorte d'organes de fixation (18, 19) est formée de telle manière que l'autre organe de fixation (18, 19) respectif peut être fixé à la construction.

2. Infrastructure selon la revendication 1, caractérisée par le fait que les pinces (5, 17) présentent deux branches (9) chevauchant le rail profilé supérieur (O) ou le rail profilé inférieur (U) respectivement pour elle, avantageusement en serrant, qui s'écartent élastiquement latéralement, lors de l'introduction des rails profilés respectifs (0, U), et qui saisissent par-dessous le rail profilé respectif (0, U), par exemple sur ses bords inférieurs (14), lors de la réception complète dans les pinces (5, 17).

3. Infrastructure selon la revendication 1 ou 2, caractérisée par le fait que chaque pince (5, 17) peut être reliée de manière démontable à chacun des organes de fixation (4, 18, 19).

4. Infrastructure selon l'une des revendications 1 à 3, caractérisée par le fait que, pour la liaison avec une pince (5, 17), les organes de fixation (4, 18, 19) présentent une rainure unique (10) ou plusieurs rainures parallèles (10) et les pinces (5, 17) sont constituées d'une traverse médiane (12) avec deux branches (9) à extrémités libres et sont formées de telle manière qu'au moins une des branches (9) peut être guidée, pour la liaison avec l'organe de fixation (4, 18, 19), à travers une rainure (10) de telle manière que la traverse médiane (12) de la pince (5, 17) s'appuie sur l'organe de fixation (4, 18, 19) à côté de la rainure (10).

5. [Infrastructure selon l'une des revendications 1 à 4, caractérisée par le fait que les organes de fixation (4) des liaisons croisées (1) présentent un angle dont l'une des branches (6) présente une inclinaison correspondant à la forme de la face supérieure du rail profilé supérieur (0) et chevauchant celui-ci et dont l'autre branche (8) - sensiblement horizontale en position montée - présente la rainure (10) ou les rainures (10).

6. Infrastructure selon l'une des revendications 1 à 5, caractérisée par le fait que les organes de fixation (18, 19) des liaisons à la construction (17, 18, 19) présentent au moins un moyen de fixation (18, 19) plat et un angulaire, le moyen de fixation plat (18) et la branche (20) du moyen de fixation angulaire (19) - sensiblement horizontale en position montée - présentant la fente (10) ou les fentes (10).

7. Infrastructure selon l'une des revendications 1 à 6, caractérisée par le fait que la pince (5, 17) est reliée à force à l'organe de fixation (4, 18, 19) respectif pour former un élément de montage, par exemple par fixation par matriçage à écrasement et/ou par soudure par points.

8. Infrastructure selon l'une des revendications 4 à 7, caractérisée par le fait que des agrafes (16) repliables au-dessus de la traverse médiane (12) des pinces (5, 17) logées dans la rainure (10) sont prévues sur les bords extérieurs (15) de la fente (10), avantageusement formées d'une seule pièce avec la branche horizontale (8, 20).

9. Infrastructure selon l'une des revendications 1 à 8, caractérisée par le fait que les rails profilés (0, U) présentent au choix une traverse de liaison supérieure (23) sensiblement plane et, sur ses bords opposés, deux branches profilées (24) inclinées vers le bas vers l'extérieur, qui sont de leur côté inclinées vers l'intérieur pour former des épaulements de pincement et d'appui (25) s'appuyant l'un sur l'autre pour le moyen de support des bords du panneau de revêtement.
